# FASCICULE DE BREVET EUROPEEN

(11) **EP 1 537 950 B1**
(45) Date de publication et mention de la délivrance du brevet: **08.08.2007**
(21) Numéro de dépôt: 04300818.4
(22) Date de dépôt: 26.11.2004
(51) Int. Cl.: B24C 1/04

(54) **Masque de protection pour le traitement de surface d'aubes de turbomachines**
Abdeckung zum Schutz von Turbomaschinenschaufeln bei Oberflächenbehandlung
Protection mask for the surface treatment of blades for turbine engines

(30) Priorité: 04.12.2003 FR 0314256
(43) Date de publication de la demande: 08.06.2005
(73) Titulaire: SNECMA, 75015 Paris (FR)
(72) Inventeur: Oussaada, Lhocine, 95150 Taverny (FR); Labrousse, Thierry, 92250 Beauchamp (FR); Belkheir, Thierry, 95370 Montigny les Cormeilles (FR); Colas, Claude, 95630 Meriel (FR); Mehdaoui, Habib, 93240 Stains (FR); Polis, Christian, 95510 Sannois (FR)
(74) Mandataire: David, Daniel

(56) Documents cités:
- EP-A- 0 925 844
- US-A- 3 482 423
- US-A- 4 530 861
- US-A- 5 792 267
- US-B1- 6 189 356

## Description

L'invention concerne la protection de surfaces d'aubes de turbomachines en préalable à un de surface partiel présentant un caractère abrasif ou simplement aux surfaces à ne pas traiter. Elle concerne aussi l'application d'une protection de surface pour toute pièce mécanique devant être soumise à un traitement de surface similaire,

En référence à la figure 1, une aube 10 de turbomachine, ici de compresseur ou de soudante de turboréacteur, se d'une paie 11 comportant une face intrados et une face extrados 19, d'une échasse 12 et d'un pied 13 s'emmanchant dans une alvéole axiale ménagée dans l'axe du disque central de la la supportant (non représentés). Une plate forme 14 sépare la pale 11 de l'échasse 12.

Le disque central porte ainsi un certain d'aubes dont les pales sont toutes maintenues équidistantes les unes des autres notamment par des nageoires 15 situées sur une partis médiane de chaque face des pales et dont, pour deux nageoires adjacentes de deux pales voisines, les extrémités sont en contact.

Le traitement de surface de l'aube 10, généralement en titane ou en alliage de titane, comporte un premier traitement E1 de la surface par sablage pour en augmenter la rugosité, en préparation d'une deuxième étape E2 dite de métallisation avec dépôt par projection thermique. C'est le cas notamment de la projection au moyen d'une torche à plasma, soit d'un alliage de cuivre, par exemple Cu - Ni - In (cuivre - nickel - indium), dont la ductilité permet d'amortir les vibrations du moteur en fonctionnement au niveau des contacts des aubes avec le disque central, soit de carbure de tungstène, par exemple WC-Co (carbure de tungstène-cobalt) dont la dureté permet d'éviter l'usure occasionnée par les frottements entre les nageoires adjacentes.

La torche à plasma projette le revêtement d'alliage à grande vitesse et à élevée (plus de 2 500°K.) sur la surface à traiter pour y obtenir son accrochage.

Les étapes E1 sont très abrasives et les étapes E2 sont indésirables en dehors des surfaces à traiter. Elles nécessitent dans le cas du traitement des nageoires, d'interposer une protection entre les outils de sablage et/ou les torches à plasma et les faces 19 des aubes 10 de façon à soustraire ces dernières à leurs effets. Plus précisément, seules les surfaces 17 des extrémités de nageoires 15 destinées à être mises en contact avec celles 17 des autres nageoires des aubes voisines, sont soumises, lors de la fabrication, aux traitements de surface ci-dessus. En outre les deux faces 19 de la pale 11 présentent des surfaces en hélice, de géométrie très précise, qu'il faut protéger.

Dans le cas du traitement du pied, les seules surfaces 18 de contact, situées de part et d'autre 13 du pied de l'aube 10 sont à revêtir. Les autres zones 12 et 13 du pied doivent être protégées au moins durant le traitement E2.

Actuellement, pour cela, l'opérateur applique manuellement des rubans adhésifs ayant une résistance mécanique et thermique suffisante autour des surfaces à traiter.

Ces opérations manuelles sont longues et fastidieuses à cause de la complexité des formes des aubes, de la précision requise et du peu d'accessibilité des surfaces à protéger. Elles n'assurent pas une qualité de niveau constant puisqu'elles ne sont pas parfaitement répétitives et qu'une mauvaise adhésion des rubans adhésifs présente un risque de masquage voire de décollement du revêtement déposé. En outre lors de la métallisation, on constate que des particules atteignent la couche en formation après avoir rebondi sur la surface de protection. La qualité de l'accrochage ou de l'homogénéité de ces particules n'est alors pas suffisante, et les zones correspondantes sont moins résistantes aux sollicitations appliquées sur turbomachines.

Il existe donc un besoin pour améliorer la productivité et la qualité de ces opérations.

Par ailleurs les opérateurs sur ces opérations sont soumis à des tensions nerveuses dues notamment à l'attention soutenue nécessaire pour leur exécution; ils sont aussi exposés à des risques de troubles musculo-squelettiques (TMS) consécutifs à la réalisation d'actions répétitives.

Un masque de protection selon le préambule de la revendication 1 est décrit dans le document US 5792267.

Pour remédier à tous les inconvénients, la demanderesse propose un masque de protection pour le traitement de surface de surfaces d'une aube de turbomachine selon la revendication 1.

Le traitement de surface comprend une étape de sablage et/ou une étape de métallisation.

Par outillage, on désigne pièce ou un ensemble de pièces au moins en partie rigides dont la forme et les matériaux sont adaptés au masquage des parties de surfaces à protéger. Les matériaux de l'outillage sont aussi en capacité de résister à l'environnement opératoire des opérations E1 et E2. Grâce à l'outillage de l'invention, on supprime toute opération d'application manuelle de ruban adhésif, et le masquage est parfaitement répétitif.

De préférence, l'étape E2 entraînant une élévation de température, le masque de protection est dispose pour résister aux effets thermiques du traitement de surface, ici un dépôt plasma.

De préférence encore, l'étape E2 nécessitant un traitement mécanique préalable, le masque de protection de l'étape E1 est d'un matériau résistant à l'action abrasive d'un sablage.

Avantageusement, le masque de protection est en acier inoxydable ou en matériau silicone ou en matériau polymère.

Eventuellement, le masque peut servir à la fois pour le sablage et pour le dépôt plasma, et peut être réutilise pour une série d'aubes de turbomachines.

L'invention sera mieux comprise à l'aide de la description suivante d'un masque de protection pour une application de l'invention et du dessin annexé dans lequel :
- la figure 1 représente une vue perspective d'une aube de compresseur;
- la figure 2 représente une vue de cote d'une première application de l'invention consistant en un conformé pour permettre le traitement du pied d'une aube,
- la figure 3 représente un montage permettant le traitement simultané de plusieurs aubes,
- les figures 4A et 4B représentent des vues perspectives d'une autre application de l'invention, consistant en des masques pour la protection des surfaces d'une aube contre le sablage et le dépôt plasma sur les surfaces à traiter de son pied.

La figure 2 représente la partie inférieure d'une aube de compresseur dont on voit la pale 11, la plate-forme 14 et le pied 13. Il est ici en forme de queue d'aronde et rectiligne (cas non exhaustif, cité à titre d'exemple). Afin d'assurer un amortissement des vibrations de l'aube dans son alvéole pendant le fonctionnement du moteur, on applique un revêtement 13R localisé dans les zones qui sont en contact avec les flancs de l'alvéole. Pour pouvoir appliquer ce revêtement par torche à plasma, on dispose conformément à l'invention, un masque 100 qui épouse la forme du pieu de l'aube en partie, et peut être mis en place par simple enchâssement. Le masque 100, avantageusement réalisé en inox, présente une épaisseur déterminée. Une fenêtre 100R est ménagée dans ce masque, de chaque côté du pied. La forme et les dimensions des fenêtres dépendent de celles du revêtement 13R qu'il s'agit d'appliquer par la torche à plasma. Ce revêtement 13R est localisé sur les deux surfaces du pieu. qui seront en contact avec le disque sur la turbomachine.

La torche à plasma T est placée préférentiellement perpendiculairement à la surface à traiter. Les parois de la fenêtre sont perpendiculaires à cette surface. La fenêtre permet le passage des particules de métal en fusion pendant l'opération de métallisation avec la torche à plasma. Cette disposition présente l'avantage que les particules de métal en fusion issues de la torche à plasma qui ne sont pas dirigées l'axe de la fenêtre se déposent sur le masque dans la zone bordant la fenêtre 100R sans être réfléchies vers l'intérieur. Ces particules ne viennent donc pas perturber la couche en formation par rebond. Après d'une couche d'épaisseur voulue, on retire le masque. Le revêtement 13R a exactement la forme définie par celle de la fenêtre , il n est pas nécessaire de procéder à une opération de retouche.

On remet en service le masque pour le traitement d'autres aubes si la zone métallisée en bordure de la fenêtre n'est pas trop épaisse. Le masque peut être ainsi utilisé plusieurs fois avant de nécessiter une remise en forme par "démétallisation" de la zone bordant la fenêtre. Une telle opération de restauration du masque est avantageusement effectuée par chimique selon les techniques connues de l'homme du métier.

Si une opération préalable de préparation de la surface est nécessaire, on utilise le même masque pour protéger les surfaces qui ne doivent pas recevoir le sablage.

Un tel masque présente aussi l'avantage de permettre le traitement de plusieurs aubes en même temps. Dans ce but on a prévu une rainure 110 dans la paroi de fond du masque pour permettre d'appliquer ensuite une barre d'alignement 43.

On a représente sur la figure 3 un montage pour le traitement de quelques aubes. On assemble les aubes équipées de leur masque de protection 100 sur un seul outillage 40.

L'outillage 40 comporte un bâti 42 sur lequel on a fixé les aubes, pale en bas, de manière à présenter les masques sur le dessus. Les fenêtres 100R sont visibles. Une barre 43 relie les masques 100 par les rainures 110. Grâce à cette barre on peut aligner avec précision les masques les uns par rapport aux autres. Des flasques 41 sont placés le long de la rangée de masques de manière à recouvrir et protéger les plates-formes des aubes. Une fois le montage effectué, on place l'outil de traitement en direction de la première fenêtre et on le déplace à vitesse déterminée parallèlement aux fenêtres. Par cette disposition on permet le traitement de sablage suivi de métallisation ou bien de métallisation d'un ensemble N d'aubes en assurant une qualité constante.

On a représenté sur les figures 4A et 4B, un dispositif de masquage adapté à des aubes dont le pied est curviligne, telles que des aubes de soufflante de taille.

Pour une étape E1. de sablage des surfaces 18 du pied 13 de la pale 11 d'une aube 10, il est prévu, en référence à la figure 4A, un masque 100' de protection comportant, fixé sur un socle 132, un bâti 125 en matériau silicone ou matériau polymère agencé pour pouvoir être monte en emboîtant le pied 13 de la pale 11 tout en laissant apparaître, au travers de lumières 124 les surfaces 18 à traiter.

Pour cela, le bâti comporte deux demi-coques 121 épousant les formes de la surface ci-dessus, réalisées selon les plans même qui en ont permis la réalisation.

Ces deux demi-coques 121 sont assemblées par des verrous 123 amovibles, par exemple s'emboîtant eux-mêmes dans les deux demi-coques 121, et peuvent donc être démontées pour rester apte à un nouveau montage et rester disponible pour le traitement d'une autre aube.

Pour une étape E2 de dépôt plasma des surfaces 18 du pied 13 de la pale 11, il est prévu, en référence à la figure 4B, un masque 100"' de protection comportant, fixés sur un socle 132", quatre supports 127 agencés pour pouvoir supporter deux entretoises 126, tous en inox, maintenant la paie 11 et deux masques 128, en inox, maintenant et recouvrant le pied 13 de la pale 11, de part et d'autre du pied, tout en laissant apparaître, au travers de lumières 131 les surfaces 18 à traiter.

ici, pour régler exactement l'étendue de la surface à traiter, la périphérie des lumières 131 est garnie de pattes 129 limitant cette étendue à volonté. La position des pattes 129 est réglable par coulissement sur les masques 128 et y est maintenus par des vis de serrage 130.

Dans l'exemple de la figure les pattes 129 limitent seulement la longueur des lumières 131 mais le même dispositif est possible aussi en largeur, les deux dispositifs pouvant facilement être simultanément.

De préférence, le masque est en matériau silicone, Ce matériau est à la fois résistant au mécanique de sablage et au traitement thermique de métallisation.

La présente invention n'est pas limitée aux modes de réalisation représentés.

L'étendue de la protection est définie dans les revendications ci-jointes.

## Revendications

1. Masque de protection pour traitement de surface d'une aube (10) de turbomachine comportant un pied avec des surfaces (18) à traiter, ledit masque étant disposé sur le pied et autour desdites surfaces (18) et constitué d'un matériau résistant aux effets du traitement de surface tout en constituant un outillage démontable et réutilisable composé d'au moins une pièce (100, 100' 100", 239) épousant la forme du pied et d'épaisseur déterminée, **caractérisé par le fait que** cette pièce comporte des fenêtres laissant apparaitre les surfaces (18) à traiter et de forme adaptée auxdites surfaces à traiter avec des 1 parois perpendiculaires à celles-ci, de manière à assurer le dépôt sur le masque des particules qui ne sont pas dans l'axe des fenêtres, sans que celles-ci soient réfléchies sur lesdites surfaces à traiter.

2. Masque selon la revendication 1, comportant au moins deux demi-coques (121, 233) maintenues ensemble par des verrous ou des pinces (123, 236).

3. Masque selon l'une des revendications 1 à 2, constitué en un matériau résistant aux effets thermiques d'un dépôt plasma.

4. Masque selon l'une des revendications 1 à 3, constitué en un matériau résistant aux effets mécaniques d'un sablage.

5. Masque selon l'une des revendications 1, 3 et 4, constitué en inox.

6. Masque selon la revendication 5, pouvant être mis en place par simple enchâssement.

7. Masque selon l'une des revendications 1 à 4, constitué en matériau silicone ou polymère.

## Claims

1. Protection mask for surface treatment of surfaces of a turbomachine blade (10) comprising a root and surfaces (18) to be treated, said mask being arranged on the root around the said surfaces (18) being resistant to the effects of the surface treatment, while forming a removable and reusable tool, and composed of at least one part (100, 100', 100", 239) matching the shape of the root **characterized by** the fact that said comprises openings with a shape adapted to said surfaces to be treated with perpendicular walls so that particles are laid on the mask that are not in the direction of the openings, said particles being not reflectedon said surfaces to be treated.

2. Mask according to claim 1, comprising at least two half-shells (121, 233) held together by bolts or clamps (123, 236).

3. Mask according to one of claims 1 and 2, made of a material resistant to the thermal effects of a plasma deposition.

4. Mask according to one of claims 1 to 3, made of a material resistant to the thermal effects of sand blasting.

5. Mask according to one of claims 1, 3, and 4, matching the shape of the blade root and made of stainless steel.

6. Mask according to claim 5 that can be put into place simply by force fitting.

7. Mask according to one of claims 1 to 4, made of a silicone or a polymer material.

## Patentansprüche

1. Schutzabdeckung für die Oberflächenbehandlung einer Tufbomaschinenschaufel (10), die einen Fuß mit zu behandelnden Oberflächen (18) aufweist, wobei diese Abdeckung auf dem Fuß um die genannten Oberflächen (18) herum angeordnet wird und aus einem Werkstoff besteht, der den Auswirkungen der Oberflächenbehandlung standhält und dabei ein abnehmbares und wieder verwendbares Werkzeug darstellt, das sich aus mindestens einem Stück (100, 100', 100", 239) zusammensetzt, das die Form des Fußes annimmt und eine bestimmte Dicke aufweist,
**dadurch gekennzeichnet,**
**dass** dieses Stück Öffnungen aufweist, durch die die zu behandelnden Oberflächen (18) sichtbar sind und deren Form auf die zu behandelnden Oberflächen passt, und zwar mit Wänden, die senkrecht zu diesen stehen, so dass das Absetzen von Partikeln, die sich nicht auf der Achse der Öffnungen befinden, gewährleistet ist, ohne dass diese auf die genannten zu behandelnden Oberflächen reflektiert werden.

2. Abdeckung nach Anspruch 1, die mindestens zwei Halbschalen (121, 233) umfasst, die durch Riegel oder Klemmen (123, 236) zusammengehalten werden.

3. Abdeckung nach einem der Ansprüche 1 bis 2, die aus einem Werkstoff besteht, der den thermischen Einwirkungen einer Plasmabeschichtung standhält,

4. Abdeckung nach einem der Ansprüche 1 bis 3, die aus einem Werkstoff besteht, der den mechanischen Einwirkungen einer Bearbeitung durch Sandstrahlen standhält.

5. Abdeckung nach einem der Ansprüche 1, 3 und 4, die aus rostfreiem Stahl besteht.

6. Abdeckung nach Anspruch 5, die durch einfaches Einpassen angebracht werden kann.

7. Abdeckung nach einem der Ansprüche 1 bis 4, die aus einem Silikon- oder Polymerwerkstoff besteht.
